# EUROPÄISCHE PATENTSCHRIFT

(11) **EP 0 987 971 B1**
(45) Veröffentlichungstag und Bekanntmachung des Hinweises auf die Patenterteilung: **17.10.2001**
(21) Anmeldenummer: 99916762.0
(22) Anmeldetag: 26.02.1999
(51) Int. Cl.: A47F 1/00

(54) **PRÄSENTATIONSBEHÄLTER**
PRESENTATION CONTAINER
PRESENTOIR

(30) Priorität: 27.02.1998 DE 19808162
(43) Veröffentlichungstag der Anmeldung: 29.03.2000
(73) Patentinhaber: Vosshenrich, Udo, 32106 Bad Salzuflen (DE)
(72) Erfinder: Vosshenrich, Udo, 32106 Bad Salzuflen (DE)
(86) Internationale Anmeldenummer: DE9900527
(87) Internationale Veröffentlichungsnummer: WO9943241

(56) Entgegenhaltungen:
- WO-A-97/08667
- CH-A- 454 599
- FR-A- 2 423 189
- FR-A- 2 762 502

## Beschreibung

Die Erfindung betrifft einen Präsentationsbehälter für von in Reihe hintereinander darin gestapelten Warenverpackungen gemäß dem Oberbegriff des Hauptanspruches.

Es ist ein Verkaufsförderungsgerät zur Verwendung beim Ausstellen von Produkten zur Anbringung an einem Regalbrett bekannt, EP 0 336 696 B1, das eine eigene Produktschale zum Halten und Lagern der zum Verkauf angebotenen Produkte aufweist und auf einem Regalboden befestigt werden kann.

Nachteilig an diesem vorbekannten Stand der Technik ist insbesondere, daß das gesamte Gerät sehr aufwendig ausgeführt ist, vor allem jedoch, daß die Waren, wie auch bei einfachen bekannten Warenschiebern (CH 454 599), vom Verkaufspersonal in die Produktschale, bzw. vor den Warenschiebern eingelegt werden müssen, was äußerst zeit- und kostenintensiv ist. Weiterhin benötigt dieses bekannte Verkaufsförderungsgerät eine gewisse Bauhöhe, so daß bei der Verwendung mehrerer solcher Vorrichtungen in einem Regalsystem wertvolles Ausstellungsvolumen verloren geht. Aufgabe der Erfindung ist es, einen Präsentationsbehälter zur Verfügung zu stellen, der eine Zeit- und Kostenoptimierung beim Warenfluß und beim Handling der Waren ermöglicht sowie eine Plazierungsoptimierung und größtmögliche Raumausnutzung mit sich bringt.

Die Lösung dieser Aufgabe wird in Verbindung mit den Oberbegriffsmerkmalen erfindungsgemäß durch die im kennzeichnenden Teil des Hauptanspruches angegebene technische Lehre vermittelt.

Der erfinderische Präsentationsbehälter weist in seiner Behälterrückwand eine Ausnehmung auf, die mindestens den Abmessungen eines Warenschiebers einer bekannten Vorschubvorrichtung entspricht, wobei die auf einem Regalboden angeordnete Vorschubvorrichtung im Präsentationsbehäiter befindliche Ware von hinten nach vorne bewegt, so daß diese immer im optimalen Sichtbereich und Zugriffsbereich der Kunden zur Verfügung steht. Bei einem als Präsentationsbehälter ausgebildeten Transportbehälter entfällt somit das Erfordernis eines Umräumens der Waren, da der Präsentationsbehälter einfach in eine vorhandene Vorschubvorrichtung eingestellt werden kann und nach seiner Entleerung einfach durch einen neuen Präsentationsbehälter auszutauschen ist.

Der Präsentationsbehälter weist eine Ausnehmung auf, die sich von der Behälterrückwand bis in den Behälterboden und dort bis in den Bereich der Frontwand fortsetzt, so daß eine Vorschubvorrichtung Anwendung finden kann, die vorne an einem Regalboden befestigt ist und die eine Blattfeder aufweist, die sich unter dem Präsentationsbehälter hindurch in Richtung des hinteren Bereichs eines Regalboden erstreckt, an deren hinteren Ende ein Warenschieber angeordnet ist, der die Warenverpackungen von hinten nach vorne mit einer Federkraft beaufschlagt. Diese erfinderische Konstruktion hat den Vorteil, daß die benötigte Bauhöhe dadurch, daß die verwendete Blattfeder maximal der Materialstärke des Bodens des Präsentationsbehälters entspricht, keinerlei Auswirkung auf das vorhandene Regalvolumen hat. Weiterhin kann bei einem derart ausgebildeten Präsentationsbehälter wechselweise eine von hinten oder von vorne mit einer Federkraft beaufschlagte Warenschieber einer Vorschubvorrichtung verwendet werden. Weitere vorteilhafte Ausgestaltungen des Gegenstandes der Erfindung ergeben sich aus und in Kombination mit den weiteren Unteransprüchen.

Gemäß einer weiteren bevorzugten Ausführungsform der Erfindung ist der Präsentationsbehälter aus einem einzigen endlosen Materialstreifen gefertigt, der rechtwinklig gefaltet ist und entsprechend in den Eckbereichen geformt ist, wobei zwei sich gegenüberliegend angeordnete Abschnitte einen Teil einer Seitenwand und des Behälterbodens, zwei weitere sich gegenüberliegende Abschnitte Teile der Seitenwand und der Rückwand bilden bzw. andere Abschnitte Teile der Frontwand und des Behälterbodens darstellen.

Bei einer vorteilhaften Ausführungsform ist ein Abschnitt des Materialstreifens, der einen Teil eines Deckels bilden würde, nach unten umgelegt und verstärkt dadurch einen die Rückwand bildenden Teil des Präsentationsbehälters.

Hervorzuheben ist hier, daß dadurch der gesamte Präsentationsbehälter nach oben offen ausgebildet ist, so daß jede der darin hintereinander gestapelten Warenverpackungen, egal in welcher Position, jederzeit nach oben entnehmbar ist.

Entsprechend der teilweise verstärkten Rückwand kann die Frontwand des Präsentationsbehälters ebenfalls verstärkt ausgebildet sein, indem ein Abschnitt des Materialstreifens, der einen Teil des Behälterbodens bilden würde, nach oben an die Innenseite der Frontwand angelegt und dort befestigt ist. Dies ist dann besonders vorteilhaft, wenn die obere Kante der Frontwand als Aufnahme für eine Raste eines Frontstückes einer Vorschubvorrichtung ausgebildet ist, an der eine die Ware und den Präsentationsbehälter untergreifende Blattfeder angeordnet ist, an deren hinteren Ende ein Warenschieber angeordnet ist, der im Präsentationsbehälter befindliche Warenpackungen gegen die Innenseite der Frontwand des Präsentationsbehälters angedrückt hält.

Als besonders vorteilhaft ist weiterhin eine Ausgestaltung der Erfindung hervorzuheben, die im unmittelbaren Bereich der Frontwand eine Ausnehmung im Behälterboden aufweist, die geschlitzt oder perforiert ausgebildet sein kann, mit deren Hilfe und mit an dem Frontstück der Vorschubeinrichtung angeordneten, sich unter den Präsentationsbehälter erstreckenden Rampen eine nach vorne ansteigende schiefe Ebene im Präsentationsbehälter erzeugt werden kann, die bewirkt, daß jeweils die vorderste Ware oder Warenverpackung um einige Millimeter angehoben wird, was den Zugriff erheblich erleichtert.

Von besondere Bedeutung ist eine andere Ausführungsform, bei der die Ausnehmungen im Behälterboden so groß ausgebildet sind, daß sich die unter den Präsentationsbehälter erstreckenden Rampen des Frontstückes durch die Ausnehmungen hindurch nach innen erstrecken können, um so selber die schiefe Ebene zu erzeugen, die gegenüber einer schiefen Ebene aus dem Material des Präsentationsbehälters sehr viel geringere Reibungswerte aufweist, so daß der gewünschte Effekt damit noch zuverlässiger erzielt werden kann.

Eine bevorzugte Ausführungsform des Präsentationsbehälters ist als Transportverpackung ausgebildet, die zur Umwandlung in einen Präsentationsbehälter Vorrichtungen zum Trennen nicht weiter benötigter Verpackungsteile aufweist.

Der erfindungsgemäße Präsentationsbehälter ermöglicht ein schnelles Auffüllen von Regalen, ohne daß einzelne Warenverpackungen umsortiert oder gehandhabt werden müssen.

Nachfolgend ist ein Ausführungsbeispiel anhand der Zeichnungen näher beschrieben. Es zeigen:
- Fig. 1: einen Präsentationsbehälter in 3-D-Darstellung und
- Fig. 2: eine Explosionsdarstellung einer Einbaulage.

Der erfinderische Präsentationsbehälter 1 ist aus einem endlosen Moterialstreifen gefertigt, über seine Länge rechtwinklig gefaltet und bildet durch weitere rechtwinklige Einfaltungen einzelne Abschnitte, die Teile der Seitenwände 8,9 und des Behälterbodens 5, oder Teile der Seitenwände 8,9 und der Rückwand 4, Teile der Frontwand 7 und des Behälterbodens 5 oder Teile der Rückwand 4 bilden. Der jeweilige Abschnitt des endlosen Materialstreifens, der einen Teil der Rückwand 4 und einen nach oben gerichteten Teil eines Behälterdeckels bilden würde, ist nach unten an die Innenseite des die Rückwand 4 bildenden Teils angelegt, so daß die Rückwand 4 verstärkt ausgebildet ist und der Präsentationsbehälter 1 insgesamt nach oben vollständig geöffnet ist.

Der so aufgebaute Präsentationsbehälter 1 besitzt eine Ausnehmung 2 in der Rückwand 4 des Präsentationsbehälters 1, die sich im Behälterboden 5 fortsetzt und sich bis in den Bereich der Frontwand 7 erstreckt.

Ein solcher Präsentationsbehälter 1 läßt sich inklusive darin hintereinander gestapelter Warenverpackungen auf eine Vorschubvorrichtung 6 aufsetzen, die ein Frontstück 10 aufweist, an dem eine Blattfeder 11 angeordnet ist, die sich knapp überhalb des Regalbodens 12 unterhalb des Präsentationsbehälters 1 nach hinten erstreckt und dort einen Warenschieber besitzt, der von der aufgerollten Blattfeder 11, oder auch Rollfeder, so durch die Ausnehmung 2 in der Rückwand 4 vorgespannt ist, daß sich im Präsentationsbehälter 1 befindliche Warenverpackungen nach vorne in Richtung Frontseite eines Regalbodens bewegt werden.

Im Bereich der Frontwand (7) können Ausnehmungen (14) für die sich unter den Behälterboden (5) erstreckenden Rampen des Frontstückes (10) eingebracht sein oder im Behälterboden eine Lasche erzeugende rechtwinklige oder u-förmige Schlitzungen (13), die von den Rampen des Frontstückes, eine schiefe Ebene erzeugend, nach Innen gedrückt wird.

Die Vorschubvorrichtung könnte auch als von hinten wirkende Vorrichtung ausgebildet sein, wobei der Präsentationsbehälter 1 vorne widergelagert sein müßte. Vorteilhaft an dem erfinderischen Präsentationsbehälter ist ebenfalls, daß zusätzlich zu der Vorschubeinrichtung keine zusätzlichen Führungsvorrichtungen für die zu präsentierenden Waren und Warenverpackungen vorgesehen werden müssen.

## Patentansprüche

1. Präsentationsbehälter für von in Reihe hintereinander darin gestapelten Warenverpackungen mit einer Frontwand, einer Rückwand, Seitenwänden, einem Behälterboden sowie einer im Bereich der Frontwand nach oben gerichteten Öffnung von mindestens der Größe einer zu entnehmenden Warenverpackung, verwendbar für mit Warenschiebern ausgestatteten Vorschubvorrichtungen, **dadurch gekennzeichnet, daß** der Präsentationsbehälter (1) in seiner Behälterrückwand (4) eine Ausnehmung (2) aufweist, die mindestens die Abmessungen von einem dort einführbaren Warenschieber (3) einer Vorschubvorrichtung (6) aufweist und daß die Ausnehmung (2) sich bis zum Behälterboden (5) und von dort bis in den Bereich der Frontwand (7) fortsetzt.

2. Präsentationsbehälter nach Anspruch 1, **dadurch gekennzeichnet, daß** die Frontwand (7) die Seitenwände (8,9), die Rückwand (4) und der Behälterboden (5) aus einem endlosen Materialstreifen gefertigt sind, der rechtwinklig gefaltet und in den Ecken des Präsentationsbehälters (1) gefalzt oder eingeschnitten und fixiert ist und der jeweils einen Teil einer Seitenwand (8,9) und des Behälterbodens (5), einer Seitenwand (8,9) und der Rückwand (4), der Frontwand (7) und des Behälterbodens (5) sowie der Rückwand (4) und einen Teil eines Behälterdeckels bildet.

3. Präsentationsbehälter nach Anspruch 2, **dadurch gekennzeichnet, daß** der einen Teil des Behälterdeckels bildende Abschnitt eines Materialstreifens nach unten an den die Rückwand (4) bildenden Teil angelegt ist, so daß die Rückwand (4) verstärkt und der Präsentationsbehälter (1) nach oben vollständig geöffnet ist.

4. Präsentationsbehälter nach Anspruch 2, **dadurch gekennzeichnet, daß** der einen Teil des Behälterbodens (5) bildende Abschnitt eines Materialstreifens, der die Frontwand (7) und den Behälterboden (5) bildet, nach oben an die Frontwand (7) umgelegt ist und die Frontwand verstärkt.

5. Präsentationsbehälter nach einem der vorgenannten Ansprüche, **dadurch gekennzeichnet, daß** mindestens ein Teil einer oberen Kante der Frontwand (7) als Aufnahme für eine Rastnase eines Frontstückes (10) einer Vorschubvorrichtung (6) ausgebildet ist, die eine Blattfeder (11) aufweist, die sich unter dem Präsentationsbehälter (1) nach hinten erstreckt und an einem hinter den Warenverpackungen angeordneten Warenschieber (3) angreift und daß die Innenseite der Frontwand (7) einen Anschlag für die Warenverpackungen bildet.

6. Präsentationsbehälter nach einem der vorgenannten Ansprüche, **dadurch gekennzeichnet, daß** er im Behälterboden (5) parallel und unmittelbar benachbart zur Frontwand (7) sowie winklig sich davon nach hinten erstreckend mit einer Schlitzung (13) oder Perforation versehen ist und ein Bereich des Behälterbodens (5) in Form einer von hinten nach vorne ansteigenden schiefen Ebene durch unter dem Behälterboden anzuordnende Rampen eines Frontstückes (10) einer Vorschubvorrichtung (6) anhebbar ist.

7. Präsentationsbehälter nach einem der vorgenannten Ansprüche, **dadurch gekennzeichnet, daß** er im Behälterboden (5) unmittelbar benachbart der Frontwand (7) Ausnehmungen (14) für sich durch den Behälterboden bis in den Innenraum des Präsentationsbehälters (1) hinein erstrecken könnende Rampen eines Frontstückes (10) einer Vorschubvorrichtung (6) aufweist.

8. Präsentationsbehälter nach Anspruch 1, **dadurch gekennzeichnet, daß** er ein Teil einer Transportverpackung darstellt, die Vorrichtungen zum Abtrennen des mit der Ware bestückten Präsentationsbehälters (1) aufweist.

9. Präsentationsbehälter nach Anspruch 8, **dadurch gekennzeichnet, daß** die Vorrichtungen zum Abtrennen des Präsentationsbehälters (1) mit Perforationen und/ oder anderen Soll-Trennstellen ausgestattet ist.

10. Präsentationsbehälter nach einem der vorgenannten Ansprüche, **dadurch gekennzeichnet, daß** er aus Papier oder Pappe gefertigt ist.

## Claims

1. A presentation container for goods packages stacked one behind the other in rows, comprising a front wall, a back wall, side walls, a container bottom as well as an aperture directed upwards in the region of the front wall; said aperture corresponding at least to the dimension of a goods package to be removed; for use with forward feed devices comprising goods slides, **characterised in that** the presentation container (1) in its back wall (4) comprises a recess (2) whose dimensions are at least equal to the dimensions of a goods slide (3) of a forward feed device (6), which goods slide can be inserted at that location, and **in that** the recess (2) extends to the container bottom (5) and from there continues to the region of the front wall (7).

2. The presentation container according to claim 1, **characterised in that** the front wall (7), the side walls (8, 9), the back wall (4) and the container bottom (5) comprise a continuous material strip which is folded at right angles and folded or incised and fixed in the corners of the presentation container (1), with said material strip forming a part of a side wall (8, 9) and of the container bottom (5); a part of a side wall (8, 9) and of the rear wall (4); a part of the front wall (7) and of the container bottom (5); as well as of the back wall (4) and a part of the container lid.

3. The presentation container according to claim 2, **characterised in that** the section of a material strip forming a part of a container lid, is folded down onto the part forming the back wall (4) so that the back wall (4) is reinforced and the presentation container (1) is altogether open at the top,

4. The presentation container according to claim 2, **characterised in that** the section of a material strip forming a part of the container bottom (5), said material strip forming the front wall (7) and the container bottom (5), is folded upward to the front wall (7) thus reinforcing said front wall.

5. The presentation container according to one of the preceding claims, **characterised in that** at least a part of an upper edge of the front wall (7) is configured so as to accommodate a catch of a front piece (10) of a forward feed device (6) which comprises a leaf spring (11) which extends to the back underneath the presentation container (1) and engages a goods slide (3) arranged behind the goods packages, and **in that** the interior of the front wall (7) forms an end stop for the goods packages.

6. The presentation container according to one of the preceding claims, **characterised in that** in the container bottom (5) parallel and directly adjacent to the front wall (7) as well as extending at an angle thereof to the back, said presentation container comprises a slot arrangement (13) or perforations, and **in that** a section of the container bottom (5) in the shape of an inclined plane rising from the back to the front, can be lifted by ramps of a front piece (10) of a forward feed device (6), said ramps having to be arranged underneath the container bottom.

7. The presentation container according to one of the preceding claims, **characterised in that** in the container bottom (5) directly adjacent to the front wall (7) the container comprises recesses (14) for ramps of a front piece (10) of a forward feed device (6), with said ramps being able to extend through the container bottom to the interior of the presentation container (1).

8. The presentation container according to claim 1, **characterised in that** it forms part of a transport package which comprises devices for separating the presentation container (1) loaded with goods.

9. The presentation container according to claim 8, **characterised in that** the devices for separating the presentation container (1) comprise perforations and or other points of intended separation.

10. The presentation container according to one of the preceding claims, **characterised in that** it is made of paper or cardboard.

## Revendications

1. Présentoir pour emballages de marchandises y étant rangés les uns derrières les autres avec une paroi frontale, une paroi arrière, des parois latérales, un fond de présentoir ainsi que, dans la zone de la paroi avant, une ouverture orientée vers le haut, d'au moins la dimension d'un emballage de marchandises à prélever, utilisable pour des dispositifs d'avancement équipés de tirettes pour marchandises, **caractérisé en ce que** le présentoir (1) présente dans sa paroi arrière (4) un évidement (2) qui a au moins les dimensions d'une tirette pour marchandises (3) d'un dispositif d'avancement (6) pouvant y être introduite et que l'évidement (2) se prolonge jusqu'au fond du présentoir (5) et de là jusqu'à la zone de la paroi frontale (7).

2. Présentoir selon la revendication 1, **caractérisé en ce que** la paroi frontale (7), les parois latérales (8, 9), la paroi arrière (4) et le fond du présentoir (5) sont fabriqués à partir d'une bande ininterrompue de matière, qui est pliée à angle droit et rabattue ou coupée dans les angles du présentoir (1) et est fixée et qui forme à chaque fois une partie d'une paroi latérale (8, 9) et du fond du présentoir (5), d'une paroi latérale (8, 9) et de la paroi arrière (4) de la paroi frontale (7) et du fond du présentoir (5) ainsi que de la paroi arrière (4) et une partie du couvercle du présentoir.

3. Présentoir selon la revendication 2, **caractérisé en ce que** la section, formant une partie de couvercle du présentoir, d'une bande de matière est rabattue vers l'arrière sur la partie formant la paroi arrière (4), de sorte que la paroi arrière (4) est consolidée et que le présentoir (1) est complètement ouvert vers le haut.

4. Présentoir selon la revendication 2, **caractérisé en ce que** la section d'une bande de matière, formant une partie du fond du présentoir (5), qui constitue la paroi frontale (7) et le fond du présentoir (5), est rabattue vers le haut sur la paroi frontale (7) et consolide la paroi frontale.

5. Présentoir selon une des revendications précédentes, **caractérisé en ce qu'**au moins une partie d'un bord supérieur de la paroi frontale (7) est conçue sous forme d'évidement comme support d'enclenchement d'une pièce frontale (10) d'un dispositif d'avancement (6), qui comporte un ressort à lames (11) s'étendant vers l'arrière sous le présentoir (1) et maintenant une tirette pour marchandises (3) placée derrière les emballages, et **en ce que** la face interne de la paroi frontale (7) forme une butée pour les emballages.

6. Présentoir selon une des revendications précédentes, **caractérisé en ce qu'**il est équipé dans le fond du présentoir (5), parallèlement et à proximité immédiate de la paroi frontale (7) ainsi qu'en angle en extension vers l'arrière, d'une fente (13) ou d'une perforation et qu'il peut être relevé dans la zone du fond du présentoir (5) sous la forme d'un plan incliné remontant de l'arrière vers l'avant par des rampes à intégrer sous le fond du présentoir d'une pièce frontale (10) d'un dispositif d'avancement (6).

7. Présentoir selon une des revendications précédentes, **caractérisé en ce qu'**il présente dans le fond du présentoir (5), immédiatement à proximité de la paroi frontale (7), des évidements (14) pour des rampes d'une pièce frontale (10) d'un dispositif d'avancement (6) pouvant s'étendre à travers le fond du présentoir jusqu'à l'espace intérieur du présentoir (1).

8. Présentoir selon la revendication 1, **caractérisé en ce qu'**il représente une partie d'un emballage de transport, qui comporte des dispositifs pour la séparation du présentoir (1) chargé de marchandises.

9. Présentoir selon la revendication 8, **caractérisé en ce que** les dispositifs de séparation du présentoir (1) sont munis de perforations et/ou autres points de séparation prédéfinis.

10. Présentoir selon une des revendications précédentes, **caractérisé en ce qu'**il est en papier ou en carton.
